# EUROPÄISCHE PATENTSCHRIFT

(11) **EP 0 004 007 B1**
(45) Veröffentlichungstag und Bekanntmachung des Hinweises auf die Patenterteilung: **21.04.1982**
(21) Anmeldenummer: 79100552.3
(22) Anmeldetag: 23.02.1979
(51) Int. Cl.: E06B 3/66

(54) **Verfahren zur Verbindung von rundgebogenen und geraden, hohlen Abstandsprofilen für Mehrscheibenisoliergläser**
Method for joining curved and straight hollow spacers for multi-pane insulation glazings
Procédé pour la liaison de profilés d'espacement creux, cintrés et droits pour vitrages multiples

(30) Priorität: 07.03.1978 DE 2809832
(43) Veröffentlichungstag der Anmeldung: 19.09.1979
(73) Patentinhaber: CERA Handelsgesellschaft mbH, D-87640 Biessenhofen (DE)
(72) Erfinder: Rafeld, Karl, D-8954 Altdorf-Ebenhofen (DE)
(74) Vertreter: Kern, Wolfgang, Dipl.-Ing.

## Beschreibung

Die Erfindung betrifft ein Verfahren zur Verbindung von im Eckbereich rundgebogenen und geraden, hohlen Abstandsprofilen für Mehrscheibenisoliergläser, bei dem die Schenkel eines rundgebogenen Abstandsprofils mit den Schenkeln wenigstens eines weiteren rundgebogenen oder geraden Abstandsprofils zur Herstellung eines in sich geschlossenen Hohlprofilrahmens im geraden Bereich durch einen geraden Flachverbindungskörper verbunden werden, dessen gegenüberliegende Seitenflächen mit den beiden Glasscheiben des Mehrscheibenisolierglases dicht verbunden werden.

Es ist bekannt (BE-A-859 887), als Abstandsprofile für Mehrscheibenisoliergläser gerade Profilrohrstücke zu verwenden und diese an ihren Enden durch Eckverbindungswinkel zu verbinden, die beispielsweise aus Kunststoff oder irgendeinem anderen geeigneten Material bestehen und einer besonderen Ausbildung bedürfen, damit sie den Profilrohrhohlraum dicht verschließen und mit den Abstandsprofilinnenwänden einer Reibschlußverbindung herstellen. Die Abdichtung solcher Eckverbindungswinkel mit dem Ziel, das Eindringen von Feuchtigkeit in den Scheibenzwischenraum zu verhindern, ist jedoch insofern aufwendig, als die Eckverbindungswinkel hierzu mit Dichtungsmulden und mechanischen Mitteln ausgestattet sein müssen, die den Klebstoff festhalten. Darüber hinaus sind die aus geraden hohlen Abstandsprofilen zusammengesetzten Mehrscheibenisolierglasrahmen, deren Ecken durch Eckverbindungswinkel, verbunden sind, hinsichtlich ihrer Stabilität, die durch das schwächste Glied des Rahmens beeinträchtigt wird, nämlich die Eckverbindungswinkel, durchaus verbesserungsbedürftig.

Durch die Entwicklung rundgebogener, hohler Abstandsprofile für Mehrscheibenisoliergläser (EP-A-3 715) wurde ein Weg vorgeschlagen, die Eckverbindungswinkel vollständig zu vermeiden und damit auch die in diesem Zusammenhang aufgetretenen Nachteile. Die Verfahrensweise zur Verbindung von rundgebogenen, hohlen Abstandsprofilen für Mehrscheibenisolierglas kennzeichnet sich dadurch, daß die Verbindung zwischen benachbarten Rahmenprofilkörpern in einem Bereich des Rahmens stattfindet, innerhalb dessen zwei benachbarte Profilkörper nicht wie bisher rechtwinklig aufeinanderstoßen, sondern geradlinig, also unter einem Winkel von null Grad. Das versuchte Verschweißen oder Verkleben dieser Verbindungsstellen, wobei jeweils die einander gegenüberliegenden Stirnseiten und angrenzenden Bereiche der miteinander zu verbindenden Abstandsprofilkörper als die die Verbindung tragenden Elemente im besonderen Maße beansprucht werden, hat sich nicht zuletzt deshalb als unbrauchbar erwiesen, weil eine solche Verbindung den Scheibenzwischenraum des Mehrscheibenisolierglases nicht vollständig abzudichten vermag.

Die Aufgabe der Erfindung besteht deshalb darin, ein Verfahren der eingangs genannten Art zu entwickeln, das eine stabile Verbindung zwischen den benachbarten Abstandsprofilteilen schafft, die nicht nur dauerhaft ist, sondern auch eine zuverlässige Abdichtung des Scheibenzwischenraumes mit sich bringt, darüber hinaus dem Rahmen eine ausreichende Stabilität verleiht und auch vom fertigungstechnischen Standpunkt eine verhältnismäßig geringe Kosten verursachende Lösung darstellt.

Diese Aufgabe wird erfindungsgemäß dadurch gelöst, daß der Flachverbindungskörper unter elastischem Zusammenpressen desjenigen Teils seiner Oberfläche, der mit den Profilwänden in Berührung tritt, auf denen die Scheiben des Mehrscheibenisolierglases aufliegen, in das Abstandsprofil bis zu einem Anschlag zwischen Flachverbindungskörper und Abstandsprofil eingeschoben wird, daraufhin auf den aus dem Abstandsprofil herausragenden Teil des Flachverbindungskörpers das mit dem rundgebogenen Abstandsprofil zu verbindende hohle Abstandsprofil gleichfalls unter elastischem Zusammenpressen desjenigen Teils der herausragenden Oberfläche des Flachverbindungskörpers, welcher mit der Profilwand in Berührung tritt, auf deren Außenseite die Glasscheiben des Mehrscheibenisolierglases zu liegen kommen, aufgeschoben wird.

Wesentlich für das erfindungsgemäße Verfahren ist also, daß der Flachverbindungskörper sich beim Einschieben elastisch verformt, so daß er mit wenigstens einem Teil der ihn umgebenden Innenwand des Abstandsprofils in reibschlüssige Verbindung tritt und daß ein Begrenzungsanschlag für das Einschieben des Flachverbindungskörpers in den Abstandsprofilhohlraum vorgesehen wird, so daß der Flachverbindungskörper in beiden miteinander zu koppelnden Abstandsprofilteilen eine bestimmte, vorher festgelegte Einschublänge aufweist.

Gemäß einer vorteilhaften Ausgestaltung des Verfahrens läßt sich das Aufschieben des zu verbindenden hohlen Abstandsprofils auf den aus dem Schenkel des rundgebogenen Abstandsprofils herausragenden Teil des Flachverbindungskörpers so weit durchführen, bis die Stirnseite des auf den herausragenden Teil des Flachverbindungskörpers aufgeschobenen Abstandsprofils an der Stirnseite des Schenkels des rundgebogenen Abstandsprofils anschlägt. Dies bedeutet, daß dann, wenn der Flachverbindungskörper mit seinem einen Teil mit dem Abstandsprofil den vorgesehenen Anschlag erreicht hat, der aus dem Abstandsprofil herausragende Teil des Flachverbindungskörpers in das andere Abstandsprofil so weit eingreifen kann, daß die beiden Stirnseiten der benachbarten Abstandsprofile aufeinanderstoßen.

Es hat siph ferner bewährt, das Aufschieben des hohlen Abstandsprofils auf den aus dem Schenkel des rundgebogenen Abstandsprofils herausragenden Teil des Flachverbindungskörpers mit Hilfe einer auf dem Flachverbindungskörper vorgesehenen Anschlagkante zu begrenzen, wodurch zwischen den beiden gegenüberliegenden Stirnseiten der miteinander zu verbindenden Abstandsprofile ein von dem Flachverbindungskörper selbst überbrückter Spalt verbleibt, dessen Größe an sich beliebig gewählt werden kann, jedoch abhängt von der Dicke bzw. Breite derAnschlagkante.

In diesem Zusammenhang kann auch die Möglichkeit gegeben sein, das Hineinschieben des Flachverbindungskörpers in den einen Schenkel des rundgebogenen hohlen Abstandsprofils bis zu einem auf dem Flachverbindungskörper befindlichen Anschlag zu ermöglichen, dessen Dicke oder Breite dann für den zwischen der Stirnseite des einen Abstandsprofils und der Stirnseite des gegenüberliegenden anderen Abstandsprofils vorhandenen Spalt maßgeblich ist.

Schließlich kann es in den Fällen, in denen das rundgebogene, hohle Abstandsprofil einen verhältnismäßig kurzen Schenkel aufweist, der mit einem längeren Schenkel des benachbarten Abstandsprofils verbunden werden soll, besonders vorteilhaft sein, das Hineinschieben des Flachverbindungskörpers in den kürzeren Schenkel des rundgebogenen hohlen Abstandsprofils bis zum Anschlag des eingeschobenen Endes des Flachverbindungskörpers an der rundgebogenen Profilinnenwand durchzuführen. Auf diese Weise kann eine besondere Anschlagkante auf der Oberfläche des Flachverbindungskörpers entfallen, weil das Anstoßen des eingeschobenen Endes sicherstellt, daß das auf den herausragenden Teil des Flachverbindungskörpers aufzuschiebende Abstandsprofil den Flachverbindungskörper nicht weiter in den kurzen Schenkel hineindrückt.

Darüber hinaus hat es sich noch bewährt, den Flachverbindungskörper zu beiden Seiten mit elastisch verformbaren Reibungselementen in Form von Federn zu versehen.

Das erfindungsgemäße Verfahren wird nachfolgend anhand der Zeichnung beispielshalber näher erläutert, die zwei teilweise geschnittene, durch einen Flachverbindungskörper miteinander zu verbindende Abstandsprofile darstellt.

Das erfindungsgemäße Verfahren wird anhand einer Zeichnungsfigur, die schematisch den Zusammenbau zweier miteinander zu verbindender, rundgebogener, hohlerAbstandsprofile mit Hilfe eines Flachverbindungskörpers zeigt, näher erläutert. In der Zeichnung ist ein rundgebogenes, hohles Abstandsprofil A dargestellt, das aus zwei Schenkeln I und D besteht, die einen Winkel von 90° einschließen. Dieses Abstandsprofil soll mit einem anderen Abstandsprofil B zu einem Rahmenprofilkörper für Mehrscheibenisolierglas verbunden werden, wobei über die in der Zeichnung dargestellten beiden Abstandsprofilkörper hinaus der Rahmen aus weiteren Profilkörpern bestehen kann, die ebenfalls auf die erfindungsgemäße Weise miteinander zu verbinden sind. Zur Verbindung der beiden Abstandsprofile A und B dient ein Flachverbindungskörper C, dessen Querschnitt in etwa dem Querschnitt der Abstandsprofile entspricht. Der Flachverbindungskörper C wird zunächst in den Schenkel D des Abstandsprofils A hineingepreßt, wobei sich wenigstens ein Teil seiner Oberfläche elastisch verformt, um mit der Innenwand des Profils eine Reibschlußverbindung herzustellen. Das Einschieben des Flachverbindungskörpers erfolgt entweder bis zum Anschlag seiner vorderen Stirnseite F an der rundgebogenen Profilinnenwand, etwa im Bereich E, wenn die Länge des Schenkels D wesentlich kleiner ist als die Länge des Flachverbindungskörpers C, oder bis zu einer auf dem Flachverbindungskörper vorhandenen, in der Zeichnung nicht dargestellten Anschlagkante, die gegen die Stirnseite G des Abstandsprofilschenkels 0 stößt.

Nachdem der Flachverbindungskörper in das rundgebogene Abstandsprofil eingeschoben worden ist, wird nunmehr auf den aus dem Schenkel D des Abstandsprofils A herausragenden Teil des Flachverbindungskörpers das hohle Abstandsprofil B aufgeschoben, das ebenfalls ein rundgebogenes Profil, aber auch ein gerades Profilstück sein kann. Das Aufschieben des Abstandsprofils B kann entweder so weit erfolgen, bis dessen vordere Stirnseite H an der Stirnseite G des Schenkels D des rundgebogenen Abstandsprofils anstößt, wenn sich auf der Oberfläche des Flachverbindungskörpers C keine Anschlagkante befindet, oder bis zu einer auf dem Flachverbindungskörper vorhandenen, wie oben erwähnt, in der Zeichnung nicht dargestellten Anschlagkante. Im letzteren Fall bleiben die Stirnseiten G und H der Abstandsprofile in geringem Abstand getrennt. Dieser Abstand kann so bemessen sein, daß in dem freiliegenden Bereich des Flachverbindungskörpers eine Belüftungs- oder Begasungsbohrung angebracht werden kann, um den Zwischenraum zwischen den beiden das Mehrscheibenisolierglas bildenden Glasscheiben, die auf den Seitenflächen des aus Abstandsprofilen aufgebauten Rahmenprofilkörpers befestigt sind, in an sich bekannterweise mit einem Gas zu füllen.

Um zwischen dem Flachverbindungskörper und den Profilinnenwänden die gewünschte Reibschlußverbindung herzustellen, wird der Flachverbindungskörper so bemessen und ausgebildet, daß er beim Hineinführen in den Hohlraum des Schenkels D des rundgebogenen Abstandsprofils in Querrichtung elastisch zusammengepreßt wird, also eine Querschnittsverformung erleidet. Die gleiche oder ähnliche Querschnittsverformung tritt auf, wenn auf den aus dem Schenkel D herausragenden Teil des eingeführten Flachverbindungskörpers das anzuschließende Abstandsprofil B aufgeschoben wird. Dabei hat sich als besonders vorteilhaft erwiesen, die Oberfläche des Flachverbindungskörpers mit elastisch verformbaren Federn auszustatten, die auf den Seiten des Flachverbindungskörpers angeordnet sind, welche den Innenwänden des Profils gegenüberliegen, auf deren Außenseiten die Glasscheiben aufgelegt und befestigt werden.

Durch das hier beschriebene Verbindungsverfahren wird eine wesentlich höhere Stabilität des Rahmenprofilkörpers für das Mehrscheibenisolierglas erreicht, als sie bisher mit Hilfe von Eckverbindungswinkeln erzielt werden konnte, auf die gerade Hohlprofilstücke aufgeschoben wurden. Durch Verlegen der Verbindungsstelle aus dem Eckbereich des Rahmenprofilkörpers heraus wird auch die Abdichtung des Profilhohlraums verbessert. Darüber hinaus läßt sich der Verbindungskörper wesentlich einfacher gestalten als der bekannte Eckverbindungswinkel, wobei insbesondere dann, wenn der verwendete Flachverbindungskörper bis zum Anschlag an der Profilkrümmung in den rundgebogenen Schenkel des Abstandsprofils eingeschoben werden kann, das Verbindungsverfahren erheblich vereinfacht und kostensparend gestaltet werden kann.

Das im obigen beschriebene Verbindungsverfahren mit Hilfe gerader Flachverbindungskörper läßt sich somit gleichermaßen zur Verbindung von geraden Abstandsprofilen als auch rundgebogenen Abstandsprofilen und Abstandsprofilen, die sowohl rundgebogen als auch gerade sind, verwenden, wobei in jedem Fall der Flachverbindungskörper in geraden Schenkelstücken solcher Abstandsprofile, die in ein und derselben Ebene in einer Linie hintereinander angeordnet sind, eingesteckt wird.

## Patentansprüche

1. Verfahren zur Verbindung von im Eckbereich rundgebogenen und geraden, hohlen Abstandsprofilen (A, B) für Mehrscheibenisoliergläser, bei dem die Schenkel (D) eines rundgebogenen Abstandsprofils (A) mit den Schenkeln wenigstens eines weiteren rundgebogenen oder geraden Abstandsprofils (B) zur Herstellung eines in sich geschlossenen Hohlprofilrahmens im geraden Bereich durch einen geraden Flachverbindungskörper (C) verbunden werden, dadurch gekennzeichnet, daß der Flachverbindungskörper (C) unter elastischem Zusammenpressen desjenigen Teils seiner Oberfläche, der mit den Profilwänden in Berührung tritt, auf denen die Scheiben des Mehrscheibenisolierglases aufliegen, in das Abstandsprofil bis zu einem Anschlag zwischen Flachverbindungskörper (C) und Abstandsprofil (D) eingeschoben wird, woraufhin auf den aus dem Abstandsprofil (D) herausragenden Teil des Flachverbindungskörpers (C) das mit dem rundgebogenen Abstandsprofil zu verbindende hohle Abstandsprofil (B) gleichfalls unter elastischem Zusammenpressen desjenigen Teils der herausragenden Oberfläche des Flachverbindungskörpers (C), welcher mit der Profilwand in Berührung tritt, auf deren Außenseite die Glasscheiben des Mehrscheibenisolierglases zu liegen kommen, aufgeschoben wird.

2. Verfahren nach Patentanspruch 1, dadurch gekennzeichnet, daß das Aufschieben des zu verbindenden hohlen Abstandsprofils (B) auf den aus dem Schenkel (D) des rundgebogenen Abstandsprofils (A) herausragenden Teils des Flachverbindungskörpers (C) bis zum Anschlag der Stirnseite (H) des auf den herausragenden Teil des Flachverbindungskörpers (C) aufgeschobenen Abstandsprofils (B) an der Stirnseite (G) des Schenkels (D) des rundgebogenen Abstandsprofils (A) erfolgt.

3. Verfahren nach Patentanspruch 1, dadurch gekennzeichnet, daß das Aufschieben des hohlen Abstandsprofils (B) auf den aus dem Schenkel (D) des rundgebogenen Abstandsprofils (A) herausragenden Teil des Flachverbindungskörpers (C) bis zu einer auf dem Flachverbindungskörper (C) vorhandenen Anschlagkante erfolgt.

4. Verfahren nach einem der Patentansprüche 1 bis 3, dadurch gekennzeichnet, daß das Hineinschieben des Flachverbindungskörpers (C) in den einen Schenkel (D) des rundgebogenen, hohlen Abstandsprofils (A) bis zu einem auf dem Flachverbindungskörper (C) befindlichen Anschlag erfolgt.

5. Verfahren nach einem der Patentansprüche 1 bis 3, dadurch gekennzeichnet, daß das Hineinschieben des Flachverbindungskörpers (C) in den kürzeren Schenkel (D) des rundgebogenen hohlen Abstandsprofils (A) bis zum Anschlag des eingeschobenen Endes des Flachverbindungskörpers (C) an der rundgebogenen Profilinnenwand erfolgt.

6. Verfahren nach einem der Patentansprüche 1 bis 5, dadurch gekennzeichnet, daß beim Aufschieben der hohlen Abstandsprofile (A, B) auf den Flachverbindungskörper (C) an dessen Oberfläche vorhandene Federn elastisch verformt werden, die zwischen dem Flachverbindungskörper (C) und der Profilinnenwand eine Reibschlußverbindung herstellen.

## Claims

1. Method for connecting circularly bent and straight, hollow profiled frame members of a multi-sheet-insulating glass comprising connecting the legs (D) of a circularly bent profiled frame member (A) to the legs of at least another circularly bent of straight profiled frame member within the straight area of a hollow profiled frame by a straight flat connector (C) for the manufacture of a closed hollow profiled frame, characterized in that the flat connector (C) is inserted into the profiled frame member up to a stop between the flat connector (C) and the profiled frame member (D) by elastically pressing together that part of its surface engaging those walls of the profiled member on which the sheets of the multi-sheet-insulating glass are laid upon and that thereafter that hollow profiled frame member (B) which is to be connected to circularly bent profiled frame member is pushed over that part of the flat connector (C) extending out of the profiled frame member (D) similarly by elastically pressing together that part of the extending surface of the flat connector (C) which engages those walls of the profiled member on the outside of which the sheets of glass of the multi-sheet-insulating glass are laid down.

2. Method according to claim 1, characterized in that the pushing of the hollow profiled frame member (B) which is to be connected onto that part of the flat connector (C) extending out of the leg (D) of the circularly bent profiled frame member (A) is accomplished until the front face (H) of the profiled frame member (B) pushed onto the extending part of the flat connector (C) is stopped at the front face (G) of the leg (D) of the circularly bent profiled frame member (A).

3. Method according to claim 1, characterized in that the pushing of the hollow profiled frame member (B) onto that part of the flat connector (C) extending off the leg (D) of the circularly bent profiled frame member (A) is accomplished until an abutment edge is reached on the flat connector (C).

4. Method according to one of the claims 1 -3, characterized in that the insertion of the flat connector (C) into the leg (D) of the circularly bent, hollow profiled frame member (A) is accomplished until an abutment is reached on the flat connector (C).

5. Method according to one of the claims 1 -3, characterized in that the insertion of the flat connector (C) into the shorter leg (D) of the cirularly bent hollow profiled frame member (A) is accomplished up to the abutment of the inserted end of the flat connector (C) at the cirularly bent inside of the profiled member.

6. Method according to one of the claims 1 -5, characterized in that upon the pushing of the hollow profiled frame member (A, B) onto the flat connector (C) springs on its surface are elastically deformed, which springs are forming a frictional connection between the flat connector (C) and the inside of the profiled frame member.

## Revendications

1. Procédé pour la jonction des profilés creux cintrés dans les angles et rectilignes (A, B) destinés aux vitrages isolants à épaisseurs muttiptes suivant lequel la branche (D) d'un profilé d'espacement cintré (A) est assemblée avec celle d'au moins un autre profilé d'espacement (B) cintré ou rectiligne, dans la zone rectiligne de ceux-ci, par le moyen d'un corps de jonction plat (C) pour réaliser un cadre profilé creux refermé sur lui-même, caractérisé en ce que, moyennant contraction élastique de la partie de sa surface qui vient au contact des parois du profilé contre lesquelles portent les vitres du vitrage, l'on enfonce le corps de jonction plat (C) dans le profilé (D) jusqu'à une butée prévue entre le corps et le profilé, après quoi l'on engage sur la partie du corps (C) qui dépasse du profilé d'espacement (D), le profilé creux (B) à assembler avec le précédent, là aussi moyennant contraction élastique de la surface ainsi dépassante du corps (C) qui vient au contact de la paroi sur la face extérieure de laquelle s'appliquent les vitres du vitrage.

2. Procédé suivant la revendication 1, caractérisé en ce qu'on effectue l'engagement du profilé à assembler (B) sur la partie du corps de jonction plat (C) qui dépasse de la branche (D) du profilé d'espacement cintré (A) jusqu'à ce que la face d'extrémité (H) de la partie dépassante précitée bute contre celle (G) de la branche du profilé cintré (A).

3. Procédé suivant la revendication 1, caractérisé en ce qu'on effectue l'engagement du profilé d'espacement creux (B) sur la partie du corps de jonction plat (C) qui dépasse de la branche (D) du profilé cintré (A) jusqu'à une arête de butée prévue sur le corps (C) lui-même.

4. Procédé suivant l'une des revendications 1 à 3, caractérisé en ce qu'on effectue l'enfoncement du corps de jonction plat (C) dans l'une (D) des branches du profilé d'espacement creux cintré (A) jusqu'à une butée prévue sur ce corps (C).

5. Procédé suivant l'une des revendications 1 à 3, caractérisé en ce qu'on effectue l'enfoncement du corps de jonction plat (C) dans la branche la plus courte (D) du profilé d'espacement creux cintré (A) jusqu'à ce que l'extrémité ainsi enfoncée du corps (C) vienne buter contre la paroi interne incurvée du profil cintré (A).

6. Procédé suivant l'une des revendications 1 à 5, caractérisé en ce que lors de l'engagement du profilé d'espacement creux (A, B) sur le corps de jonction plat (C), des ressorts prévus sur la surface de ce dernier sont élastiquement déformés et réalisent une liaison à friction entre le corps précité (C) et la paroi interne du profilé.
